# EUROPÄISCHE PATENTSCHRIFT

(11) **EP 1 794 396 B1**
(45) Veröffentlichungstag und Bekanntmachung des Hinweises auf die Patenterteilung: **21.05.2008**
(21) Anmeldenummer: 05784566.1
(22) Anmeldetag: 06.09.2005
(51) Int. Cl.: E05D 11/00

(54) **SCHARNIERVERSTÄRKUNG FÜR EIN KRAFTFAHRZEUGTÜRSCHARNIER**
HINGE REINFORCEMENT FOR A MOTOR VEHICLE DOOR HINGE
SYSTEME DE RENFORT POUR CHARNIERE DE VEHICULE AUTOMOBILE

(30) Priorität: 09.09.2004 DE 102004043561
(43) Veröffentlichungstag der Anmeldung: 13.06.2007
(73) Patentinhaber: Valeo Sicherheitssysteme GmbH, 85253 Erdweg (DE)
(72) Erfinder: PATZOLD, Matthias, VALEO SECURITE HABITACLE, F-94042 Créteil Cedex (FR)
(74) Vertreter: Croonenbroek, Thomas Jakob
(86) Internationale Anmeldenummer: PCT/EP2005/054377
(87) Internationale Veröffentlichungsnummer: WO 2006/027351

(56) Entgegenhaltungen:
- US-A- 1 363 370
- US-A1- 2004 111 833
- PATENT ABSTRACTS OF JAPAN Bd. 1995, Nr. 03, 28. April 1995 (1995-04-28) & JP 06 344774 A (TOYOTA AUTOM LOOM WORKS LTD), 20. Dezember 1994 (1994-12-20) in der Anmeldung erwähnt
- PATENT ABSTRACTS OF JAPAN Bd. 1998, Nr. 13, 30. November 1998 (1998-11-30) & JP 10 203170 A (DAIHATSU MOTOR CO LTD), 4. August 1998 (1998-08-04) in der Anmeldung erwähnt

## Beschreibung

Die Erfindung betrifft eine Scharnierverstärkung für ein Kraftfahrzeugtürscharnier, insbesondere zur schwenkbaren Befestigung einer Heckklappe, bei dem eine die Scharnierachse tragende und mit der Karosserie des entsprechenden Kraftfahrzeuges verbindbare Befestigungseinrichtung und ein mit der Fahrzeugtür verbindbarer Scharnierbügel vorgesehen sind, wobei der Scharnierbügel auf seiner der Scharnierachse zugewandten Seite zwei um die Scharnierachse verschwenkbare, voneinander beabstandete Lagerarme aufweist, wobei die Scharnierverstörkung an dem Scharnierbügel befestigbar ist und eine dem Scharnierbügel entsprechende bügelförmige Form aufweist.

Insbesondere bei Kraftfahrzeugen mit einem an der Heckklappe befestigten Antrieb zur automatischen Betätigung der Heckklappe ist es erforderlich, daß die Scharniere höhere Belastungen aufnehmen müssen, als vergleichbare Standardscharniere für Heckklappen ohne einen derartigen Antrieb. Es ist daher bereits vorgeschlagen worden, die üblichen Standardscharniere durch geschmiedete Scharniere hoher Festigkeit oder durch Scharniere mit größeren Querschnitten zu ersetzen. Aus der US 1 363 370 ist zudem ein Scharnier bekannt, dass mit einer gattungsgemäßen Scharnierverstörkung versehen ist.

Nachteilig ist bei derartigen Lösungen unter anderem, daß sie relativ kostenaufwendige Maßnahmen erfordern. Außerdem müssen diese Scharniere aufgrund ihrer Baugröße und des möglichen unterschiedlichen Ausdrehverhaltens bereits bei der Entwicklung des Fahrzeuges berücksichtigt werden.

Aus der JP 06344774 A und der JP 10203170 A ist es bereits bekannt, zur Aufnahme höherer Belastungen von Heckklappenscharnieren eine Versteifung im Bereich der Scharnierbefestigung mit der Karosserie vorzunehmen. Diese Maßnahmen müssen ebenfalls bereits beim Bau der Karosserie berücksichtigt werden.

Der Erfindung liegt die Aufgabe zugrunde, eine Scharnierverstärkung zu offenbaren, die es ermöglicht, auch bei automatisch betätigbaren Fahrzeugtüren kostengünstige Standardscharniere zu verwenden, ohne daß hierzu aufwendige Maßnahmen an der Fahrzeugkarosserie vorgesehen werden müssen.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, die Scharnierverstärkung derart auszubilden, daß sie mindestens in Teilbereichen eine die bügelförmige Form des Scharnierbügels entsprechende Form besitzt und in diesen Bereichen formschlüssig mit dem Scharnierbügel verbindbar ist. Dabei ist das der Scharnierachse zugewandte Ende der Scharnierverstärkung gabelförmig ausgebildet, derart, daß das erste Ende von unten zwischen die Lagerarme des Scharnierbügels auf die Scharnierachse aufsteckbar ist und sich an dieser abstützt. Außerdem trägt die Scharnierverstärkung auf ihrer dem Scharnierbügel zugewandten Seite im Bereich der Scharnierachse einen Nocken, welcher in eine Ausnehmung des Scharnierbügels von oben formschlüssig eingreift, so daß er die Scharnierverstärkung gegen Herausfallen sichert und vorpositioniert. Die Befestigung der Scharnierverstärkung an dem Scharnierbügel und die Krafteinleitung in die Scharnierverstärkung erfolgt über eine Befestigungsschraube, welche das jeweilige Scharnier mit der Fahrzeugtür verbindet.

Die erfindungsgemäße Scharnierverstärkung kann vor oder nach der Montage der Fahrzeugtür mit dem Scharnier auf die Scharnierachse aufgesteckt werden, ohne daß hierzu Veränderungen oder eine Demontage des Scharnieres erforderlich ist. Außerdem ist keine Einschränkung von Bauraum und Drehwinkel notwendig. Es ist lediglich erforderlich, daß der Scharnierbügel eine Bohrung aufweist, in welche der Nocken der Scharnierverstärkung bei ihrer bestimmungsgemäßen Verwendung eingreift.

Weitere Einzelheiten und Vorteile der Erfindung ergeben sich aus den folgenden anhand von Figuren erläuterten Ausführungsbeispielen. Es zeigen:

Fig.1 eine perspektivische Ansicht eines an sich bekannten Heckklappenscharnieres mit einer daran befestigten erfindungsgemäßen Scharnierverstärkung;

Fig.2 eine perspektivische Ansicht der in Fig. dargestellten Scharnierverstärkung.

In Fig.1 ist mit 1 ein an sich bekanntes ausdrehendes Heckklappenscharnier (Standardscharnier) für ein Kraftfahrzeug bezeichnet. Das Heckklappenscharnier 1 umfaßt eine Befestigungseinrichtung 2 zur Verbindung des Scharnieres 1 mit der gestrichelt angedeuteten Karosserie 3 des Fahrzeuges. Die Befestigungseinrichtung 2 weist zwei Lagerarme 4 auf, welche eine Scharnierachse 5 tragen. Ferner besitzt das Heckklappenscharnier 1 einen um die Scharnierachse 5 schwenkbaren Scharnierbügel 6, mit dem eine (ebenfalls nur gestrichelt angedeutete) Heckklappe 7, die den nicht dargestellten Antrieb zur Betätigung der Heckklappe trägt, über zwei als strichpunktierte Linien angedeutete Befestigungsschrauben 8 verbunden ist. Der Scharnierbügel 6 trägt auf seiner der Scharnierachse 5 zugewandten Seite zwei die Scharnierachse 5 umschließende Lagerarme 9.

Unterhalb des Scharnierbügels 6 ist eine aus Stahl bestehende Scharnierverstärkung 10 vorgesehen, die zwar schmaler ausgebildet ist, als der Scharnierbügel 6, aber in Richtung ihrer Längsachse 100 eine dem Scharnierbügel 6 entsprechende bügelförmige Form aufweist. Dadurch liegt die Scharnierverstärkung 10 bei ihrer bestimmungsgemäßen Verwendung mindestens in Teilbereichen formschlüssig an dem Scharnierbügel 6 an. Außerdem ist die Scharnierverstärkung 10 an ihrem der Scharnierachse 5 zugewandten ersten Ende 11 gabelförmig ausgebildet, derart, daß das erste Ende 11 von unten zwischen die Lagerarme 9 des Scharnierbügels 6 auf die Scharnierachse 5 aufsteckbar ist und sich an dieser abstützt. Das als Lager ausgebildete gabelförmige Ende 11 ist vorzugsweise mit einem teflonbeschichteten Weißblechteil 11' ausgekleidet.

Ferner trägt die Scharnierverstärkung 10 auf ihrer dem Scharnierbügel 6 zugewandten Seite im oberen gebogenen Bereich einen Nocken 12, welcher von oben in eine entsprechende Ausnehmung 13 des Scharnierbügels 6 formschlüssig eingreift, so daß er die Scharnierverstärkung 10 gegen Herausfallen sichert und vorpositioniert, wenn die Scharnierverstärkung 10 nach dem Aufstecken auf die Scharnierachse 5 zum Scharnierbügel 6 hin um die Scharnierachse 5 geschwenkt wird.

Die Scharnierverstärkung 10 ist an ihrem der Scharnierachse 5 abgewandten zweiten Ende 14 über eine der beiden Befestigungsschrauben 8 mit dem Scharnierbügel 6 verbunden und weist zum Hindurchführen der Befestigungsschraube 8 eine Öffnung 15 auf, die mit einer entsprechenden Öffnung 16 des Scharnierbügels 6 fluchtet. Da lediglich eine der beiden Befestigungsschrauben 8 mit der Scharnierverstärkung 10 verbunden werden muß, ist die Montage der Scharnierverstärkung ohne Einfluß auf die zuvor justierte Heckklappe.

Die Erfindung ist selbstverständlich nicht auf das vorstehend beschriebene Ausführungsbeispiel beschränkt. So kann die Scharnierverstärkung beispielsweise auch eine Breite aufweisen, die etwa der Breite des Scharnierbügels entspricht. Außerdem kann als Material für die Scharnierverstärkung auch ein Leichtmetall oder eine Leichtmetall-Legierung verwendet werden.

### Bezugszeichenliste

1 Kraftfahrzeugtürscharnier, Heckklappenscharnier, Scharnier
2 Befestigungseinrichtung
3 Karosserie
4 Lagerarm
5 Scharnierachse
6 Scharnierbügel
7 Fahrzeugtür, Heckklappe
8 Befestigungsschraube, Befestigungselement
9 Lagerarm
10 Scharnierverstärkung
11 (erste) Ende
11' Weißblechteil
12 Nocken
13 Ausnehmung
14 (zweite) Ende
15,16 Öffnungen
100 Längsachse

## Patentansprüche

1. Scharnierverstärkung für ein Kraftfahrzeugtürscharnier (1), insbesondere zur schwenkbaren Befestigung einer Heckklappe, bei dem eine die Scharnierachse (5) tragende und mit der Karosserie (3) des entsprechenden Kraftfahrzeuges verbindbare Befestigungseinrichtung (2) und ein mit der Fahrzeugtür (7) verbindbarer Scharnierbügel (6) vorgesehen sind, wobei der Scharnierbügel (6) auf seiner der Scharnierachse (5) zugewandten Seite zwei um die Scharnierachse (5) schwenkbare, voneinander beabstandete Lagerarme (9) aufweist, wobei die Scharnierverstärkung (10) an dem Scharnierbügel (6) befestigbar ist und eine dem Scharnierbügel (6) entsprechende bügelförmige Form aufweist, **dadurch gekennzeichnet, daß**
a) die Scharnierverstärkung (10) an ihrem der Scharnierachse (5) zugewandten ersten Ende (11) gabelförmig ausgebildet ist, derart, daß das erste Ende (11) von unten zwischen die Lagerarme (9) des Scharnierbügels (6) auf die Scharnierachse (5) aufsteckbar ist und sich an dieser abstützt;
b) die Scharnierverstärkung (10) auf ihrer dem Scharnierbügel (6) zugewandten Seite im Bereich der Scharnierachse (5) einen Nocken (12) trägt, welcher im aufgesteckten Zustand der Scharnierverstükung von oben in eine Ausnehmung (13) des Scharnierbügels (6) formschlüssig eingreift, derart, daß er die Scharnierverstärkung (10) gegen Herausfallen sichert sowie gleichzeitig vorpositioniert, und
c) die Scharnierverstärkung (10) an ihrem der Scharnierachse (5) abgewandten zweiten Ende (14) über ein Befestigungselement (8) mit dem Scharnierbügel (6) verbindbar ist.

2. Scharnierverstärkung nach Anspruch 1, **dadurch gekennzeichnet, daß** die Scharnierverstärkung (10) aus Stahl, einem Leichtmetall oder einer Leichtmetall-Legierung besteht.

3. Scharnierverstärkung nach Anspruch 1 oder 2, **dadurch gekennzeichnet, daß** das Befestigungselement (8), mit dem die Scharnierverstärkung (10) an dem Scharnierbügel (6) befestigbar ist, gleichzeitig als eines der Befestigungselemente (8) zur Befestigung der Fahrzeugtür (7) an dem Scharnierbügel (6) dient.

4. Scharnierverstärkung nach einem der Ansprüche 1 bis 3, **dadurch gekennzeichnet, daß** das als Lager ausgebildete gabelförmige Ende (11) der Scharnierverstärkung (10) mit einem teflonbeschichteten Weißblechteil (11') ausgekleidet ist.

## Claims

1. Hinge reinforcement for a motor vehicle door hinge (1), particularly for pivotally fastening a tailgate in which a fastening device (2) supporting the hinge pin (5) and being able to be joined to the body (3) of the corresponding motor vehicle, and a hinge bracket (6) that can be joined to the vehicle door (7) are provided, whereby the hinge bracket (6) on its side facing the hinge pin (5), has two interspaced bearing arms (9) that can pivot around the hinge pin (5);
whereby the hinge reinforcement (10) is able to be joined to the hinge bracket (6), and one of the hinge brackets (6) exhibits a corresponding bracket-like shape,
**characterized in that**
a) the hinge reinforcement (10) is designed in such a manner that its first end (11) facing the hinge pin (5) is provided with a fork-like shape so that it can be placed upon the hinge pin (5), which provides support, between the bearing arms (9) and the hinge bracket (6);
b) the hinge reinforcement (10), on its side facing the hinge bracket (6) in the area of the hinge pin (5), supports a cam (12) that positively engages from above a recess (13) in the hinge bracket (6), with the engaged condition of the hinge reinforcement (10), whereby preventing the hinge reinforcement (10) from disengaging and prepositioning it, and
c) the hinge reinforcement (10), on its second end (14) facing away from its hinge pin (5), can be attached with the hinge bracket (6) by means of a fastening element (8).

2. Hinge reinforcement according to Claim 1, **characterized in that** the hinge reinforcement (10) is made of steel, a light metal or light-metal alloy.

3. Hinge reinforcement according to Claims 1 or 2, **characterized in that** the fastening element (8), with which the hinge reinforcement (10) can be attached to the hinge bracket (6), simultaneously serves as one of the fastening elements (8) for attaching the vehicle door (7) to the hinge bracket (6).

4. Hinge reinforcement according to one of the Claims 1 through 3, **characterized in that** the end (11), fork-shaped and serving as a bearing, of the hinge reinforcement (10) is lined with a tinplate part (11) coated with Teflon.

## Revendications

1. Système de renfort de charnière pour charnière (1) de porte de véhicule automobile permettant la fixation pivotante d'un hayon, comprenant un dispositif de fixation (2) qui porte l'axe de charnière (5) et qui peut être relié à la carrosserie (3) du véhicule automobile correspondant, et un étrier de charnière (6) qui peut être relié à la porte (7) du véhicule, l'étrier de charnière (6) présentant sur son côté orienté vers l'axe de charnière (5), deux bras d'appui (9) espacés entre eux qui peuvent pivoter autour de l'axe de charnière, le système de renfort de charnière (10) pouvant être fixé à l'étrier de charnière (6) et présentant une forme d'étrier correspondant à l'étrier de charnière (6), **caractérisé en ce que**
a) la première extrémité (11) du système de renfort de charnière (10), orientée vers l'axe de charnière (5), présente la forme d'une fourche de manière à permettre à la première extrémité (11) d'être emboîtée sur l'axe de charnière (5), par le bas, entre les bras d'appui (9) de l'étrier de charnière (6),
b) le système de renfort de charnière (10) porte, sur son côté orienté vers l'étrier de charnière (6), dans la zone de l'axe de charnière (5), une came (12) qui, lorsque le système de renfort est emboîté, vient s'engager, par le dessus, en prise par liaison de forme, dans un évidement (13) de l'étrier de charnière (6), de manière à empêcher le système de renfort de charnière (10) de se dégager tout en assurant son pré-positionnement, et
c) le système de renfort de charnière (10) peut être relié, au niveau de sa seconde extrémité (14) opposée à l'axe de charnière (5), à l'étrier de charnière (6) par l'intermédiaire d'un élément de fixation (8).

2. Système de renfort de charnière selon la revendication 1, **caractérisé en ce que** le système de renfort de charnière (10) est en acier, en métal léger ou en alliage léger.

3. Système de renfort de charnière selon l'une quelconque des revendications 1 ou 2, **caractérisé en ce que** l'élément de fixation (8) permettant de fixer le système de renfort de charnière (10) à l'étrier de charnière (6) constitue en même temps l'un des éléments de fixation (8) de la porte (7) du véhicule à l'étrier de charnière (6).

4. Système de renfort de charnière selon l'une quelconque des revendications 1 à 3, **caractérisé en ce que** l'extrémité (11) en forme de fourche du système de renfort de charnière (10) réalisée sous la forme d'un appui, est garnie d'une pièce de fer blanc (11') enduite de téflon.
